# EUROPÄISCHE PATENTSCHRIFT

(11) **EP 0 406 247 B1**
(45) Veröffentlichungstag und Bekanntmachung des Hinweises auf die Patenterteilung: **02.12.1992**
(21) Anmeldenummer: 89901938.4
(22) Anmeldetag: 02.02.1989
(51) Int. Cl.: B24B 23/03

(54) **EXZENTERSCHLEIFER**
ECCENTRIC GRINDING MACHINE
MEULEUSE EXCENTRIQUE

(30) Priorität: 24.03.1988 DE 3809930
(43) Veröffentlichungstag der Anmeldung: 09.01.1991
(73) Patentinhaber: ROBERT BOSCH GMBH, 70442 Stuttgart (DE)
(72) Erfinder: SCHAAL, Günter, D-7000 Stuttgart 80 (DE); WEINMANN, Fred, D-7024 Filderstadt 4 (DE); BERGER, Günther, D-7311 Notzingen (DE); DÖRR, Dieter, D-7024 Filderstadt 4 (DE); BRAUNBACH, Karl-Heinz, D-6661 Hornbach (DE)
(86) Internationale Anmeldenummer: DE8900064
(87) Internationale Veröffentlichungsnummer: WO8909114

(56) Entgegenhaltungen:
- EP-A- 0 254 850
- DE-C- 3 625 671

## Beschreibung

Die Erfindung geht aus von einem Exzenterschleifer nach der Gattung des Hauptanspruchs. Ein aus der EP-A 254 850 bekannter Exzenterschleifer weist einen den Schleifteller tragenden zentralen Nabenkörper mit einer Reibfläche auf, die im Leerlauf einem Hochdrehen des Schleiftellers infolge Lagerreibung entgegenwirkt. Weiterhin ist der Nabenkörper mit einer axialverschieblichen Verzahnung kuppelbar, die drehfest mit dem Gehäuse verbunden ist. Der gesamte Getriebeaufbau ist kompliziert und erfordert bei großer Baulänge einen erheblichen Aufwand zum Unwuchtausgleich.

### Vorteile der Erfindung

Der erfindungsgemäße Exzenterschleifer mit den kennzeichnenden Merkmalen des Anspruchs 1 hat demgegenüber den Vorteil, daß er bei einfachem Getriebeaufbau zwei oder mehr unterschiedlich grobe Schleifbewegungen zuläßt. Hinzu kommt eine erhebliche Handhabungserleichterung durch die flachere Bauweise des Exzenterschleifkopfes.

Durch die in den Unteransprüchen aufgeführten Maßnahmen sind vorteilhafte Weiterbildungen und Verbesserungen des im Hauptanspruch angegebenen Exzenterschleifers möglich. Besonders vorteilhaft ist, daß die Zwischenscheiben gemäß Anspruch 5 bis an die Exzenterwelle heranreichen und eine wärmeleitende Verbindung damit haben. Dadurch kann die in den Lagern der Exzenterwelle entstehende Wärme in die Zwischenscheibe abgeleitet und von diesen an den durch die Lüftungsdurchbrüche tretenden Lüftungsstrom abgegeben werden. Die Lüftungsdurchbrüche erleichtern außerdem das Herausnehmen der Zwischenscheibe mit der Hand.

Vorteilhaft ist auch die Verwendung von vier unterschiedlich ausgebildeten Zwischenscheiben bzw. von zwei Zwischenscheiben mit zwei verschiedenen Seiten nach den Ansprüchen 6 und 7. Dies ermöglicht insgesamt vier unterschiedlich feine Schleifbewegungen des Exzenterschleifers.

Durch die Ausführung der mit dem Gehäuse verbundenen Zahnkränze in Kunststoff und der Zahnkränze der Zwischenscheibe in verschleißfestem Metall oder umgekehrt treten Abnutzungserscheinungen bestenfalls einseitig an der Kunststoffverzahnung auf, die leicht auswechselbar ist.

Die Anordnung der Lüftungsdurchbrüche am Schleifteller nach Anspruch 10 ermöglicht die Verwendung sowohl der handelsüblichen Sechslochschleifpapiere als auch solcher mit acht Löchern.

### Zeichnung

Ein Ausführungsbeispiel des Erfindungsgegenstandes ist in der Zeichnunmg dargestellt und in der nachfolgenden Beschreibung erläutert. Es zeigen Figur 1 einen Querschnitt durch den Exzenterschleifer, Figur 2 eine perspektivische Ansicht des Lüfterrades und einer der Zwischenscheiben und Figur 3 die Anordnung der Lüftungsdurchbrüche auf dem Schleifteller.

### Beschreibung des Ausführungsbeispiels

Ein Exzenterschleifer 1 hat ein Motorgehäuse 2 und eine Griffschale 3, die über einem Getriebegehäuse 4 für ein Winkelgetriebe mit Abtriebswelle 5 angeordnet ist. An dem Gehäuse 4 ist ein Lüftergehäuse 6 befestigt, das einen Abluftstutzen 7 aufweist. In dem Lüftergehäuse 6 befindet sich ein Lüfterrad 8, das mit der Abtriebswelle 5 fest verbunden ist. In dem Lüfterrad 8 ist von unten eine Exzenterwelle 9 mit der Exzentrizität X zur Achse der Antriebswelle 4 eingesetzt und mittels der Lager 10 und 11 gelagert. Die Exzenterwelle 9 weist einen Bund 12 und einen vierkantigen Endabschnitt 13 mit einem Innengewinde für eine Befestigungsschraübe 14 auf.

Auf den Endabschnitt 12 ist eine Zwischenscheibe 17 mit einer vierkantigen mittigen Durchbrechung 18 aufgesteckt. Die Zwischenscheibe 17 ist vorzugsweies aus Aluminium, das durch Anodisieren mit einer harten, verschleißfesten Oberfläche versehen ist. Die Zwischenscheibe 17 hat beidseitig je einen erhabenen Ring 19, der zur Zentrierung an dem Bund 12 der Exzenterwelle 9 anliegt. Radial außerhalb des Rings 19 weist die Zwischenscheibe 17 Lüftungsdurchbrüche 20 auf. Am Außenrand trägt die Zwischenscheibe 17 auf jeder Seite je einen Reib- oder Zahnkranz 21, 22 von vorzugsweise unterschiedlichen Durchmessern. Die Zahnkränze 21, 22 können in Aluminium, dem Grundwerkstoff der Zwischenscheibe 17, oder in Kunststoff ausgeführt sein. Mit seinem erhöhten Mittelbereich 23 liegt ein Schleifteller 24 an der Zwischenscheibe 17 an. Er ist ebenfalls auf den Endabschnitt 13 mit einer mittigen vierkantigen Durchbrechung 25 aufgesteckt. Der Schleifteller 24 trägt einen zur Zwischenscheibe 17 hinweisenden hervorstehenden Bund 26. Auf den Schleifteller 24 ist eine elastische Auflage 27 aufgesetzt. Der Schleifteller 24 und die Auflage 27 weisen Lüftungsdurchbrüche 28, 29 auf. Die Lüftungsdurchbrüche 20 sowie 28 und 29 sind so angeordnet, daß sie deckungsgleich übereinanderliegen, wenn die Zwischenscheibe 17 und der Schleifteller 24 auf den vierkantigen beschnitt 13 aufgesteckt sind. An der Auflage 27 ist ein Schleifpapier 30 z.B. mittels Klettverschluß befestigt.

An dem feststehenden Lüftergehäuse 6 ist eine Zahnscheibe 31 mittels dreier Schrauben 32 befestigt. Zur Sicherung gegen Verdrehen und zur Zentrierung hat die Zahnscheibe 31 in entsprechende Aussparungen im Lüftergehäuse 5 eingreifende Zapfen 33. Statt mittels Schrauben 32 kann die Zahnscheibe auch mittels Schnappverschlüssen am Lüftergehäuse 6 befestigt sein. Auf der der Zwischenscheibe 17 zugewandten Seite trägt die Zahnscheibe 31 zwei Reib- oder Zahnkränze 34, 35 von unterschiedlichem Durchmeser, die mit den Zahnkränzen 21, 22 auf der Zwischenscheibe 17 in Eingriff bringbar sind. Die Zahnkränze 34, 35 sind entweder in Kunststoff oder in einem verschleißfesten Metall ausgeführt, so daß sich mit den Zahnkränzen 21, 22 jeweils eine Metall-Kunststoffpaarung ergibt, bei der ein Verschleiß nur an der leicht auswechselbaren Kunststoffverzahnung auftreten kann. Es besteht die Beziehung, duß der Betrag der Differenz der Teilkreisdurchmesser der Zahnkränze 22 und 34 sowie der Betrag der Differenz der Teilkreisdurchmesser der Zahnkränze 21 und 35 jeweils dem Zweifachen der Exzentrizität X entspricht. Statt gezahnter Kränze 21, 22, 34, 35 können auch Reibkränze, z.B. mit einer Gummiauflage, Verwendung finden.

In Figur 2 ist eine zweite Zwischenscheibe 37 gezeigt, die am Umfang Kränze 38, 39 aufweist, die den Zahnkränzen 34, 35 an der Zwischenscheibe 17 entsprechen, aber zahnlos sind. Im Mittelbereich weist die Zwischenscheibe 37 genauso wie die Zwischenscheibe 17 beidseits je einen erhabenen Ring 40 sowie eine zentrale vierkantige Durchbrechung 41 auf. Die Lüftungsdurchbrüche 42 entsprechen den Durchbrüchen 20. Auf einer seiner beiden Seiten trägt die Zwischenscheibe 37 sich radial von dem Ring 40 nach außen erstreckende Stege 43, die formschlüssig in Aussparungen 44 am Lüfterrad 8 eingesetzt werden können. Dadurch entsteht eine drehfeste Verbindung zwischen dem Lüfterrad 8 und der Zwischenscheibe 37. Auf der nicht gezeigten hinteren Seite fehlen die Stege 43, so daß die Zwischenscheibe 37, wenn sie mit der Hinterseite dem Lüfterrad 8 zugewandt ist, sich ohne Kontakt damit frei drehen kann, wie dies auch bei der Zwischenscheibe 17 der Fall ist (siehe Figur 1).

In Figur 3 ist die Anordnung der Lüftungsdurchbrüche 28 in dem Schleifteller 24 gezeigt. Sechs der Durchbrüche sind auf einem Durchmesser 46 von ca. 80 mm und ca. acht Durchbrüche 47 auf einem Durchmeser von ca. 65 mm kreissymmetrisch angeordnet.

Die Funktion des Exzenterschleifers ist bereits in der DE-OS 36 09 441 beschrieben. Genau wie dort sind auch hier mit der Zwischenscheibe 17 zwei unterschiedlich feine Schleifbewegungen möglich. Bei Eingriff des Zahnkranzes 22 in den Zahnkranz 34 ergibt sich eine mittelgrobe Schleifbewegung mit der Exzenterbewegung entgegengesetzter Rotationsbewegung des Schleiftellers. Bei Eingriff des Zahnkranzes 21 in den Zahnkranz 35 wird eine grobe Schleifbewegung erzeugt, bei der die Rotationsbewegung des Schleiftellers gleichgerichtet ist mit der Exzenterbewegung.

Mit der Zwischenscheibe 37 lassen sich ebenfalls zwei verschiedene Schleifbewegungen erzeugen, eine feine, wenn sich die Zwischenscheibe frei drehen kann und eine sehr grobe, wenn die Stege 43 im Eingriff mit den Aussparungen 44 des Lüfterrads stehen.

Wird beim Schleifvorgang Druck auf den Rand des Schleiftellers 24 ausgeübt, so biegt sich dieser zum Lüftergehäuse 6 hin nach innen. Dies wird ermöglicht durch einen Spalt von ca. 1 - 2 mm zwischen der Innenseite des Schleiftellers 24 und dem jeweils dem Schleifteller zugewandten Kranz 21, 22, 38, 39. Ein zu starkes Verbiegen des Schleiftellers wird andererseits dadurch verhindert, daß der Schleifteller an dem Kranz 21, 22, 38, 39 einen Anschlag findet.

Das Lüfterrad 8 erfüllt mehrere Funktionen. Neben der Erzeugung der Exzenterbewegung und des Ausgleichs von Unwuchten erzeugt es einen Saugluftstrom, der gleichzeitig zur Kühlung der Lager und der Getriebe dient. Schleifstaubbeladene Luft wird durch die Lüftungsdurchbrüche 29 und 28 im Schleifteller sowie 20 in der Zwischenscheibe angesaugt und über den Abluftstutzen 7 wieder abgegeben. Durch den Lüftungsstrom wird gleichzeitig die Zwischenscheibe 17 bzw. 37 gekühlt, an die die in den Lagern 10 und 11 entstehende Wärme über die Exzenterwelle 12 abgegeben wird.

Das Ansaugen von Falschluft durch den Spalt zwischen Schleifteller 24 und Lüftergehäuse 6 wird durch die Labyrinthwirkung des Bundes 26 am Schleifteller und des jeweils dem Schleifteller zugewandten Kranz 21, 22, 38, 39 der Zwischenscheibe 17, 37 weitgehend verhindert.

Die Erfindung beschränkt sich nicht auf das gezeigte Ausführungsbeispiel. Statt der beiden umwendbaren Zwischenscheiben 17 und 37 können auch vier einzelne Scheiben verwendet werden, die jede mit einem eigenen Schleifteller im Mittelbereich fest verbunden sein kann. Dies würde auch zu einer flacheren Bauweise des Schleifers führen.

Die vier Schleifbewegungen können aber auch mittels einer einzigen Zwischenscheibe erzeugt werden, die die beiden unterschiedlich großen Zahnkränze auf derselben Seite trägt und deren in das Lüfterrad einlegbare Stege bei der feinen, mittelgroben und groben Schleifbewegung lösbar, zurückklappbar oder von außen schaltbar sind. In diesem Fall wären die drehfest mit dem Gehäuse verbundenen Zahnkränze axial verschieblich, so daß entweder der eine, der andere oder keiner der beiden mit den Zahnkränzen der Zwischenscheibe in Eingriff kommen. Das hat den Vorteil, daß die unterschiedlichen Schleifbewegungen ohne Abnahme des Schleiftellers von außen eingestellt werden können.

## Patentansprüche

1. Exzenterschleifer mit Exzenterwelle und Vorrichtung zum Verändern der Schleifbewegung seines Schleiftellers mit mindestens einem feststehenden Reib- oder Zahnkranz wobei der Schleifteller (24) in seinem Mittelbereich mit der Exzenterwelle drehfest in Verbindung steht und der Außenbereich des Schleiftellers (24) ohne Verbindung zu den übrigen Teilen des Schleifers und in axialem bestand dazu angeordnet ist, dadurch gekennzeichnet, daß zwischen dem Gehäuse (6) des Schleifers und dem Schleifteller (24) eine wendbare Zwischenscheibe (17) angeordnet ist, die mit mindestens einem Reib- oder Zahnkranz (21, 22) versehen ist, der im Kontakt mit einem der feststehenden Reib- oder Zahnkränze (34, 35) zusätzlich zu der Exzenterbewegung eine Rotationsbewegung des Schleiftellers (24) bewirkt, und daß die Zwischenscheibe (17) drehfest mit dem Mittelbereich des Schleiftellers (24) verbunden ist.

2. Exzenterschleifer nach Anspruch 1, dadurch gekennzeichnet, daß die zwischenscheise gegen eine andere austauschbar ist.

3. Exzenterschleifer nach Anspruch 1, dadurch gekennzeichnet, daß mit seinem Gehäuse mindestens zwei feststehende Reib- oder Zahnkränze (34, 35) verbunden sind und an der eingesetzten Zwischenscheibe (17, 37) zwei Arten von Reib- oder Zahnkränzen (21, 22) angeordnet sind, wobei eine Art nach radial außen und die andere nach radial innen wirkt, was im Zusammenwirken mit den feststehenden Zahnkränzen (34, 35) eine von der anderen in ihrer Drehzahl unterschiedliche Rotationsbewegung des Schleiftellers (24) erzeugt.

4. Exzenterschleifer nach einem der Ansprüche 1 bis 3, dadurch gekennzeichnet, daß die Exzenterwelle (9) einen unrunden, insbesondere vierkantigen Endabschnitt (13) aufweist, auf den formschlüssig sowohl die Zwischenscheibe (17, 37) als auch der Schleifteller (24) lösbar aufsetzbar ist.

5. Exzenterschleifer nach Anspruch 4, dadurch gekennzeichnet, daß die Zwischenscheibe (17, 37) eine mittige Durchbrechung (25, 41) von der unrunden Form des Endabschnitts (13) der Exzenterwelle (9) aufweist und der Schleifteller (24) im Mittelbereich (23) um den Ring (19, 40) auf der Zwischenscheibe (17, 37) abgestützt ist.

6. Exzenterschleifer nach einem der vorhergehenden Ansprüche, dadurch gekennzeichnet, daß die Zwischenscheibe (17, 37) mit der Exzenterwelle (9) in Kontakt steht und Lüftungsdurchbrüche (20, 42) aufweist, durch die hindurch Luft von den Lüftungsdurchbrüchen (28) im Schleifteller (24) zu einem Lüfterrad (8) strömen kann.

7. Exzenterschleifer nach einem der vorhergehenden Ansprüche, dadurch gekennzeichnet, daß eine andere auswechselbare Zwischenscheibe (37) zahnlose Kränze und auf einer ihrer Seiten vier erhabene, sich radial von dem Ring (40) nach außen erstieckende Stege (43) aufweist, die formschlüssig in Aussparungen (44) am Lüfterrad (8) eingreifen.

8. Exzenterschleifer nach einem der vorhergehenden Ansprüche, dadurch gekennzeichnet, daß die Zwischenscheibe (17, 37) aus Metall, insbesondere Aluminiumdruckguß, besteht und die fest mit dem Gehäuse (6) verbundenen Zahnkränze (34, 35) aus Kunststoff bestehen und bei Verschleiß leicht auswechselbar sind.

9. Exzenterschleifer nach einem der Ansprüche 1 bis 6, dadurch gekennzeichnet, daß die aus Metall bestehende Scheibe (17) Zahnkränze aus Kunststoff trägt und die fest mit dem Gehäuse (6) verbundenen Zahnkränze (34, 35) aus Metall bestehen.

10. Exzenterschleifer nach einem der vorhergehenden Ansprüche, dadurch gekennzeichnet, daß der Schleifteller (24) vierzehn Lüftungsdurchbrüche (28) aufweist, von denen sechs kreissymmetrisch auf einem Durchmesser von ca. 80 mm und acht kreissymmetrisch auf einen Durchmesser von ca. 65 mm angeordnet sind.

## Claims

1. Eccentric sander comprising an eccentric shaft and a device for varying the sanding movement of its backing pad, having at least one fixed friction or toothed rim, the backing pad (24) being connected in its centre area to the eccentric shaft in such a way as to be locked in terms of rotation, and the outer area of the backing pad (24) being arranged without connection to the remaining parts of the sander and at an axial distance therefrom, characterised in that a reversible intermediate disc (17) is arranged between the housing (6) of the sander and the backing pad (24), which intermediate disc (17) is provided with at least one friction or toothed rim (21, 22) which, in contact with one of the fixed friction or toothed rims (34, 35), produces a rotary movement of the backing pad (24) in addition to the eccentric movement, and in that the intermediate disc (17) is connected to the centre area of the backing pad (24) in such a way as to be locked in terms of rotation.

2. Eccentric sander according to Claim 1, characterised in that the intermediate disc can be exchanged for another.

3. Eccentric sander according to Claim 1, characterised in that at least two fixed friction or toothed rims (34, 35) are connected to its housing, and two types of friction or toothed rim (21, 22) are arranged on the inserted intermediate disc (17,37), one type acting radially outwards and the other type acting radially inwards, which, in interaction with the fixed toothed rims (34, 35), produces a rotary movement of the backing pad (24) different in its speed from the other rotary movement.

4. Eccentric sander according to one of Claims 1 to 3, characterised in that the eccentric shaft (9) has a non-circular, in particular square, end section (13) onto which both the intermediate disc (17, 37) and the backing pad (24) can be releasably slipped in a positive-locking manner.

5. Eccentric sander according to Claim 4, characterised in that the intermediate disc (17, 37) has a central aperture (25,41) having the non-circular shape of the end section (13) of the eccentric shaft (9), and the backing pad (24) is supported in the centre area (23) around the ring (19, 40) on the intermediate disc (17, 37).

6. Eccentric sander according to one of the preceding claims, characterised in that the intermediate disc (17, 37) is in contact with the eccentric shaft (9) and has ventilation apertures (20, 42) through which air can flow from the ventilation apertures (28) in the backing pad (24) to a fan wheel (8).

7. Eccentric disc according to one of the preceding claims, characterised in that a different interchangeable intermediate disc (37) has toothless rims and, on one of its sides, four raised webs (43) which extend radially outwards from the ring (40) and engage in a positive-locking manner in recesses (44) on the fan wheel (8).

8. Eccentric sander according to one of the preceding claims, characterised in that the intermediate disc (17, 37) is made of metal, in particular an aluminium die casting, and the toothed rims (34, 35) firmly connected to the housing (6) are made of plastic and can easily be exchanged in the event of wear.

9. Eccentric sander according to one of Claims 1 to 6, characterised in that the disc (17) made of metal has toothed rims of plastic, and the toothed rims (34, 35) firmly connected to the housing (6) are made of metal.

10. Eccentric sander according to one of the preceding claims, characterised in that the backing pad (24) has fourteen ventilation apertures (28), of which six are arranged in a symmetric circle on a diameter of about 80 mm and eight are arranged in a symmetric circle on a diameter of about 65 mm.

## Revendications

1. Ponceuse excentrique munie d'un arbre excentrique et d'un dispositif pour modifier le mouvement de son plateau de ponçage comportant au moins une couronne fixe à denture ou à friction, le plateau de ponçage (24) étant solidaire en rotation par sa partie centrale avec l'arbre excentrique, la périphérie du plateau (24) étant espacée axialement et dépourvue de liaison par rapport aux autres parties de la ponceuse, ponceuse caractérisée en ce qu'un disque intercalaire réversible (17) est disposé entre le carter (6) de la ponceuse et le plateau de ponçage (24), ce disque (17) portant au moins une couronne (21, 22) de friction ou à denture, laquelle par son contact avec une des couronnes fixes (34, 35) de friction ou à denture vient ajouter au mouvement excentrique du plateau (24) un mouvement de rotation de celui-ci, le disque intercalaire (17) étant solidaire en rotation de la partie centrale du plateau de ponçage (24).

2. Ponceuse excentrique selon la revendication 1, caractérisée en ce que le disque intercalaire peut être échangé avec un autre disque.

3. Ponceuse excentrique selon la revendication 1, caractérisée en ce qu'au moins deus couronnes fixes (34, 35) de friction ou à denture sont solidaires de son carter et que chacun des disques intercalaires (17, 37) utilisés porte deux types de couronnes (21, 22) de friction ou à denture, un type coopérant par contact radial externe, l'autre par contact radial interne, avec les couronnes dentées fixes (34, 35) pour obtenir des mouvements de rotation du plateau de ponçage (24) différant par leurs vitesses de rotation.

4. Ponceuse excentrique selon l'une des revendications 1 à 3, caractérisée en ce que l'arbre excentrique (9) présente à son extrémité (13) une section non circulaire, en particulier à quatre pans, sur laquelle peut être monté de manière amovible, avec verrouillage géométrique, aussi bien le disque intercalaire (17, 37) que le plateau de ponçage (24).

5. Ponceuse excentrique selon la revendication 4, caractérisée en ce que le disque intercalaire (17, 37) présente une ouverture centrale (25, 41) de même forme non circulaire que l'extrémité (13) de l'arbre excentrique (9) et que le plateau de ponçage (24) est appliqué par sa partie centrale (23), autour de l'anneau (19, 40) sur le disque intercalaire (17, 37).

6. Ponceuse excentrique selon l'une des revendications précédentes, caractérisée en ce que le disque intercalaire (17, 37) est en contact avec l'arbre excentrique (9) et présente des ouvertures de ventilation (20, 42) permettant à l'air venant des ouvertures de ventilation (28) du plateau de ponçage de parvenir à une turbine de ventilation (8).

7. Ponceuse excentrique selon l'une des revendications précédentes, caractérisée en ce qu'un autre disque intercalaire amovible (37) porte des couronnes non dentées et présente sur l'une de ses faces quatre bras en relief (43) dirigés radialement vers l'extérieur par rapport à l'anneau (40) et s'engageant avec verrouillage géométrique dans des encoches (44) de la turbine de ventilation (8).

8. Ponceuse excentrique selon l'une des revendications précédentes, caractérisée en ce que le disque intercalaire (17, 37) est réalisé en métal, en particulier en aluminium coulé sous pression, tandis que les couronnes dentées (34, 35) solidaires du carter (6) sont réalisées en matière plastique et peuvent, une fois usées, être facilement remplacées.

9. Ponceuse excentrique selon l'une des revendications 1 à 6, caractérisée en ce que le disque en métal (17) porte des couronnes dentées en matière plastique, tandis que les couronnes dentées (34, 35) solidaires du carter (6) sont en métal.

10. Ponceuse excentrique selon l'une des revendications précédentes, caractérisée en ce que le plateau de ponçage (24) présente quatorze ouvertures de ventilation (28), dont six sont symétriquement reparties deux à deux sur un cercle d'un diamètre d'environ 80 mm tandis que les huit autres sont symétriquement réparties deux à deux sur un cercle de diamètre d'environ 65 mm.
